# FASCICULE DE BREVET EUROPEEN

(11) **EP 0 270 449 B1**
(45) Date de publication et mention de la délivrance du brevet: **03.02.1993**
(21) Numéro de dépôt: 87402639.6
(22) Date de dépôt: 24.11.1987
(51) Int. Cl.: H01R 4/36

(54) **Borne de connexion pour appareil électrique et appareil équipé d'une telle borne**
Anschlussklemme für elektrisches Gerät und Gerät, ausgerüstet mit einer solchen Klemme
Connection terminal for an electrical device, and device fitted with such a terminal

(30) Priorité: 04.12.1986 FR 8616967
(43) Date de publication de la demande: 08.06.1988
(73) Titulaire: GERARD MANG S.A., F-75010 Paris (FR)
(72) Inventeur: Marchesseau, Jack, F-78120 Rambouillet (FR)
(74) Mandataire: Boutin, Antoine

(56) Documents cités:
- CH-A- 292 548
- DE-A- 2 551 300
- US-A- 3 425 022
- US-A- 4 427 258

## Description

La présente invention est relative aux bornes de connexion prévues sur les appareils électriques de diverses nature pour le branchement de conducteurs d'alimentation, les bornes correspondant au préambule de la revendication indépendante 1 faisant partie de l'état de la technique à la date de la priorité.

Plus précisément la présente invention concerne les bornes de connexion du type dit "à trou", c'est-à-dire les bornes comportant un trou de réception de l'extrémité d'un conducteur et un second trou, taraudé perpendiculairement au premier, et à l'intérieur duquel est disposée une vis de blocage. Habituellement les bornes de connexion de ce type sont fabriquées par décolletage dans un profilé métallique en réalisant un canon de sertissage permettant le rivetage ultérieur de la borne correspondante sur une pièce métallique plate servant de support et d'élément conducteur de liaison. Cependant ce mode de fabrication est relativement onéreux.

C'est pourquoi la présente invention a pour but de réaliser une borne du même type général mais qui est conçue de façon à éviter complètement l'opération de fixation par sertissage afin de permettre à la fois un gain de temps au montage et une économie de matière par suppression du canon de sertissage. Cependant la conception de cette borne est également telle qu'elle puisse être assemblée sur le socle de l'appareil correspondant en une seule opération, sans nécessiter la réalisation d'un sous-ensemble.

A cet effet l'invention a pour objet une borne de connexion pour le branchement d'un conducteur sur un appareil électrique, constituée par une borne proprement dite affectant la forme d'un parallélépipède rectangle dont deux faces opposées présentent un épaulement, et qui comporte un premier trou traversant lisse de réception de l'extrémité d'un conducteur et un deuxième trou taraudé perpendiculairement au premier trou de manière à communiquer avec celui-ci pour recevoir une vis de blocage de l'extrémité d'un conducteur inséré dans le premier trou, et par une pince élastique d'immobilisation, en forme générale de U, susceptible de recevoir cette borne de connexion et de l'immobiliser par appui des branches latérales de cette pince contre l'épaulement des faces correspondantes de cette borne, caractérisée en ce que de part et d'autre des branches latérales de la pince élastique d'immobilisation, il est prévu deux joues d'encadrement en matière plastique, qui sont avantageusement venues de moulage avec la paroi respective du boîtier de l'appareil correspondant, et l'agencement est tel que ces joues d'encadrement s'opposent à un écartement des extrémités des branches latérales de la pince d'immobilisation.

Dans ces conditions, la borne de connexion selon l'invention peut être fixée en place très facilement dans un appareil électrique et cette opération peut même être aisément automatisée. De plus la forme de cette borne permet de réaliser celle-ci de façon très économique dans un barreau profilé de section appropriée. Par ailleurs il convient de noter que la pince d'immobilisation, prévue en combinaison avec cette borne, ne constitue pas une pièce supplémentaire puisque celle-ci est formée par l'extrémité de la lame de liaison correspondante prévue dans l'appareil.

Cependant la présente invention a également pour objet les appareils électriques qui sont équipés d'une ou plusieurs bornes de connexion telles que définies ci-dessus.

Du reste d'autres particularités et avantages de l'objet de l'invention apparaitront au cours de la description suivante. Celle-ci est donnée en référence au dessin annexé, sur lequel :
La figure 1 est une vue en perspective de la borne de connexion selon l'invention et de la pince d'immobilisation de celle-ci, cette borne étant représentée avant son engagement dans cette pince.
La figure 2 est une vue similaire représentant ces deux mêmes pièces après mise en place de la borne de connexion dans la pince d'immobilisation.
La figure 3 est une vue, partie en coupe et partie en perspective, de la partie du boitier d'un appareil électrique sur laquelle est prévue une borne de connexion selon l'invention, cette borne n'étant pas représentée.
La figure 4 est une vue partielle en coupe selon la ligne IV-IV de la figure 3, mais à échelle différente et après mise en place de la borne correspondante de connexion.
La figure 5 est une vue en perspective, avec arrachement, représentant la présente borne de connexion après son montage.
La figure 6 est une vue en coupe selon la ligne VI-VI de la figure 5.

Comme il apparait très clairement sur les différentes figures, la borne de connexion 1 selon l'invention est constituée par un corps métallique en forme générale de parallélépipède rectangle qui est dépourvu de tout canon de sertissage Ce corps présente un alésage transversal 2 qui débouche sur deux faces opposées et qui est destiné à constituer le trou de réception de l'extrémité 3 d'un fil conducteur 4. Un second trou 5 est taraudé perpendiculairement au premier et débouche sur la face supérieure pour recevoir une vis de blocage 6.

Les deux faces latérales 7, qui sont disposées de part et d'autre du trou 2, présentent chacune un épaulement 8 correspondant à un renflement de la partie inférieure de la présente borne. Dans ces conditions le corps de celle-ci peut être fabriqué aisément par tronçonnage d'un profilé métallique présentant une section de forme appropriée.

En combinaison avec cette borne de connexion, il est prévu une pince d'immobilisation désignée par la référence générale 9. Celle-ci affecte une forme générale en U et est constituée par l'extrémité d'une lame conductrice 10. Cependant il ne s'agit pas d'une pièce supplémentaire, mais simplement d'une lame de liaison faisant partie de l'appareil électrique correspondant et qui est maintenue immobilisée contre la paroi respective 11 du boitier de cet appareil. La branche médiane 12 de cette pince élastique est située dans le prolongement de cette lame de liaison, cependant que ses deux branches latérales 13 font saillie au-dessus. Or chacune de ces branches présentent un coude 14 faisant saillie vers l'intérieur.

Les dimensions sont telles que les deux branches latérales de cette pince sont aptes à recevoir entre elles la borne de connexion 1, leur coude 14 venant s'appliquer sur le dessus de l'épaulement 8 des faces correspondantes 7 de cette borne. L'engagement de celle-ci à l'intérieur de la pince d'immobilisation s'effectue par déformation élastique momentanée des branches de cette dernière.

Or il est prévu, de part et d'autre des branches latérales de la pince d'immobilisation, deux joues d'encadrement 15. Lorsque la paroi 11 du boitier de l'appareil correspondant est fabriquée par moulage en matière plastique, ces deux joues 15 sont avantageusement venues de moulage avec cette paroi.

Par ailleurs l'extrémité de chaque branche latérale 13 de la pince élastique 9 et découpée de façon à présenter à ses coins, deux pointes aigües 16 susceptibles de s'imprimer et de s'ancrer dans la matière des joues d'encadrement 15 sous l'effet de la pression exercée par la borne de connexion 1 lors de sa mise en place.

Le processus de cet ancrage apparait sur la figure 4 où la forme initiale des branches latérales 13 de la pince d'immobilisation est représentée en tirets alors que la forme définitive de celle-ci est représentée en traits pleins. Comme ont peut le constater, la mise en place de la borne 1 provoque effectivement une déformation des branches latérales 13 de la pince d'immobilisation et celle-ci a pour effet de faire pénétrer légèrement les pointes 16 à l'intérieur de la matière des joues d'encadrement 15.

Dans ces conditions la borne 1 de connexion ne peut en aucune façon être arrachée de manière accidentelle. Du reste, tout effort d'arrachement aurait pour effet de provoquer un ancrage encore plus prononcé des pointes 16 à l'intérieur des joues d'encadrement 15.

Il convient de noter que la mise en place de la borne de connexion 1 à l'intérieur de sa pince d'immobilisation est assurée par un simple mouvement rectiligne selon la flèche F. En conséquence il s'agit d'une opération aisée qui peut très facilement être automatisée.

Du côté de l'orifice d'entrée du trou 2 de la borne de connexion, les joues d'encadrement 15 comportent un rebord 17 contre lequel est disposée la face correspondante de la borne 1. Du côté opposé il est prévu un doigt saillant 18 qui est également venu de moulage avec la paroi correspondante 11 du boitier de l'appareil. Ce doigt est engagé à travers un trou 19 ménagé à cet effet dans la lame de liaison 10. Cependant ce doigt s'étend jusqu'en regard du trou 2 de la borne 1 et même au-delà. Or comme il apparait clairement sur la figure 5, ce doigt présente une forme incurvée tournant sa concavité vers la borne 1. Dans ces conditions il permet à l'extrémité 3 d'un fil conducteur correspondant de ressortir en dehors de la borne et d'être alors visible grâce à la forme particulière de ce doigt. Ainsi l'utilisateur peut avoir la certitude que l'extrémité du fil conducteur est convenablement fixée à l'intérieur de la borne de connexion.

Cependant le doigt saillant 18 a aussi pour fonction d'assurer un bon positionnement de la lame de liaison 10 avec sa pince de fixation, lors du montage initial de cette pièce dans le boitier correspondant. De plus ce doigt saillant participe également à l'immobilisation de la borne de connexion 1, en liaison avec les rebords antagonistes 17, en interdisant toute possibilité de basculement ou de déplacement longitudinal de cette borne après sa mise en place.

Comme il a déjà été indiqué, la conception de la présente borne de connexion permet une simplification du montage de celle-ci et une réduction de son prix de revient du fait de la suppression de l'opération de sertissage et du canon qui aurait été nécessaire pour une telle opération. Cependant cette borne a également l'avantage de pouvoir être montée très aisément en une seule opération.

Bien entendu cette borne peut équiper toutes sortes d'appareils électriques pour le branchement des conducteurs d'alimentation. Du reste la présente invention a également pour objet les appareils électriques de type quelconque dont le boitier est pourvu d'une ou plusieurs bornes de connexion telles que celle décrite précédemment, la paroi correspondante de ce boitier comportant les organes prévus en combinaison avec cette borne et sa pince de fixation, c'est-à-dire les joues d'encadrement 15 ainsi que le doigt saillant 18.

## Revendications

1. Borne de connexion pour le branchement d'un conducteur (4) sur un appareil électrique, constituée par une borne proprement dite (1) affectant la forme d'un parallélépipède rectangle dont deux faces opposées (7) présentent un épaulement (8), et qui comporte un premier trou traversant lisse (2) de réception de l'extrémité (3) d'un conducteur (4) et un deuxième trou (5) taraudé perpendiculairement au premier trou (2) de manière à communiquer avec celui-ci pour recevoir une vis de blocage (6) de l'extrémité (3) d'un conducteur (4) inséré dans le premier trou (2), et par une pince élastique d'immobilisation (9), en forme générale de U, susceptible de recevoir cette borne de connexion (1) et de l'immobiliser par appui des branches latérales (13) de cette pince (9) contre l'épaulement (8) des faces correspondantes (7) de cette borne (1), caractérisée en ce que de part et d'autre des branches latérales (13) de la pince élastique d'immobilisation (9), il est prévu deux joues d'encadrement (15) en matière plastique, qui sont avantageusement venues de moulage avec la paroi respective (11) du boîtier de l'appareil correspondant, et l'agencement est tel que ces joues d'encadrement (15) s'opposent à un écartement des extrémités des branches latérales (13) de la pince d'immobilisation (9).

2. Borne de connexion selon la revendication 1, caractérisée en ce que l'extrémité des branches latérales (13) de la pince d'immobilisation (9) comportent des pointes (16) qui sont aptes à s'ancrer dans la matière des joues d'encadrement (15), sous l'effet de la pression exercée sur ces branches latérales (13) lors de la mise en place de la borne de connexion (1).

3. Appareil électrique de nature quelconque comportant une ou plusieurs bornes de connexion dont chacune est constituée par une borne telle que définie dans la revendication 1, cet appareil étant caractérisé en ce que son boîtier est moulé en matière plastique, sa paroi (11) sur laquelle sont prévue la ou les bornes de connexion (1), présente deux joues d'encadrement (15) disposées de part et d'autre des branches latérales (13) de la pince d'immobilisation de chaque borne de connexion (1), et l'agencement est tel que ces joues s'opposent à un écartement des extrémités des branches latérales (13) de cette pince d'immobilisation (9).

4. Appareil électrique selon la revendication 3, caractérisé en ce que l'extrémité des branches latérales (13) de la pince d'immobilisation (9) comportent des pointes (16) qui sont aptes à s'ancrer dans la matière des joues d'encadrement (15), sous l'effet de la pression exercée sur ces branches latérales (13) lors de la mise en place de la borne de connexion (1).

5. Appareil électrique selon l'une des revendications 3 et 4, caractérisé en ce que la pince élastique (9) d'immobilisation de chaque borne de connexion étant constituée par l'une des extrémités d'une lame de liaison (10) disposée contre la paroi correspondante (11) du boîtier de cet appareil, cette paroi porte un doigt saillant (18) prévu du côté opposé à l'orifice d'introduction de l'extrémité d'un conducteur (3) dans la borne de connexion (1) correspondante et qui est engagé dans un trou (19) ménagé dans la lame de liaison (10).

6. Appareil électrique selon la revendication 5, caractérisé en ce que le doigt saillant (18), engagé à travers la lame de liaison (10), présente une forme incurvée dont la concavité est tournée en regard de la borne de connexion correspondante (1).

7. Appareil électrique selon l'une des revendications 3 à 6, caractérisé en ce que du côté de l'orifice d'introduction (2) de l'extrémité (3) d'un conducteur (4) dans une borne de connexion (1), les joues d'encadrement (15) comportent des rebords (17) situés de part et d'autre de cet orifice.

## Claims

1. A connection terminal for the linking-up of a wire (4) to an electrical apparatus, constituted by an actual terminal (1) having the shape of a rectangular parallelepiped, the two opposed faces (7) thereof presenting a shoulder (8) and comprising a first smooth traversing hole (2) for receiving the end (3) of a wire (4) and a second hole (5) which is threaded and perpendicular to said first hole (2) so as to communicate therewith for receiving a locking screw (6) for locking-in the end (3) of a wire (4) inserted through said first hole (2), and by a resilient retaining clamp (9) being generally U-shaped, capable of receiving the said connection terminal (1) and of retaining it through the engagement of the lateral arms (13) of said clamp (9) against the shoulders (8) of the respective faces of said terminal (1),
**characterized** in that there are provided, on either side of the lateral arms (13) of the resilient retaining clamp (9), two framing flanges (15) made of plastic material, which will advantageously be integrally moulded with the respective wall (11) of the housing of the corresponding apparatus, the arrangement being such that the said framing flanges (15) prevent the ends of the lateral arms (13) of the retaining clamp (9) from spreading apart.

2. A connection terminal according to Claim 1, characterized in that the ends of the lateral arms (13) of the retaining clamp (9) comprise spikes (16) capable of anchoring themselves into the material of the framing flanges (15) under the action of the pressure being exerted on said lateral arms (13) during the insertion of the connection terminal (1).

3. An electrical apparatus of any kind comprising one or several connection terminals being each constituted by a terminal such as defined in Claim 1, said apparatus being characterized in that its housing is made of moulded plastic material, the wall (11) thereof on which are provided the one or several connection terminals (1) presenting two framing flanges (15) disposed on either side of the lateral arms (13) of the retaining clamp of each connection terminal (1), the arrangement being such that said flanges prevent the ends of the lateral arms (13) of said retaining clamp (9) from spreading apart.

4. An electrical apparatus according to Claim 3, characterized in that the ends of the lateral arms (13) of the retaining clamp (9) comprise spikes (16) capable of anchoring themselves into the material of the framing flanges (15) under the action of the pressure being exerted on said lateral arms (13) during the insertion of the connection terminal (1).

5. An electrical apparatus according to one of Claims 3 and 4, characterized in that the resilient retaining clamp (9) of each connection terminal being constituted by one of the ends of a linking blade (10) disposed against the corresponding wall (11) of the housing of said apparatus, said wall carries a salient finger (18) provided on the side opposite the orifice through which the end (3) of a wire is introduced into the corresponding connection terminal (1), said finger being engaged into a hole (19) formed in the linking blade (10).

6. An electrical apparatus according to Claim 5, characterized in that the salient finger (18) engaged through the linking blade (10) presents a curved shape, the concavity of which is turned towards the corresponding connection terminal (1).

7. An electrical apparatus according to one of Claims 3 to 6, characterized in that, on the side of the orifice (2) through which the end (3) of a wire (4) is introduced into a connection terminal (1), the framing flanges (15) comprise bent-over edges (17) located on either side of said orifice.

## Patentansprüche

1. Anschlußklemme für den Anschluß eines Leiters (4) an ein elektrisches Gerät, bestehend aus einer Anschlußklemme (1) im engeren Sinne mit der Form eines rechtwinkligen Quaders, bei dem an zwei gegenüberliegende Seiten (7) jeweils ein Vorsprung (8) vorgesehen ist und der ein erstes, glatt hindurchgehendes Loch (2) für die Aufnahme eines Endes (3) eines Leiters (4) und ein derart senkrecht zu dem ersten Loch (2) verlaufendes zweites Loch (5) mit Innengewinde aufweist, daß die beiden miteinander verbunden sind, um eine in das erste Loch (2) einzuführende Halteschraube (6) für das Ende (3) des Leiters (4) aufzunehmen, und aus einer etwa U-förmigen, elastischen Klemmvorrichtung (9) zur Fixierung, die vorgesehen ist, die Anschlußklemme (1) aufzunehmen und sie durch das Angreifen von seitlichen Armen (13) der elastischen Klemmvorrichtung (9) an den Vorsprüngen (8) der entsprechenden Seiten (7) der Anschlußklemme (1) zu fixieren, dadurch gekennzeichnet, daß beiderseits der seitlichen Arme (13) der elastischen Klemmvorrichtung (9) zwei Rahmenstege (15) aus Kunststoff vorgesehen sind, die insbesondere aus demselben Guß stammen wie die entsprechende Wandung (11) des Gehäuses des jeweiligen Gerätes, wobei der Abstand der Rahmenstege (15) mit dem der Enden der seitlichen Arme (13) der Klemmvorrichtung (9) übereinstimmt.

2. Anschlußklemme nach Anspruch 1, dadurch gekennzeichnet, daß die Enden der seitlichen Arme (13) der Klemmvorrichtung (9) Spitzen (16) aufweisen, die dazu vorgesehen sind, sich unter der Einwirkung des Drucks, der infolge des Einsetzens der Anschlußklemme (1) auf die seitlichen Arme ausgeübt wird, in dem Kunststoff der Rahmenstege (15) zu verankern.

3. Elektrisches Gerät beliebiger Natur, ausgerüstet mit einer oder mehreren Anschlußklemmen nach Anspruch 1, dadurch gekennzeichnet, daß das Gehäuse des Geräts aus Kunststoff ausgebildet ist, und daS seine Wandung (11), auf der die Anschlußklemme(n) (1) vorgesehen ist bzw. sind, zwei beiderseits der seitlichen Arme (13) der Klemmvorrichtung jeder Anschlußklemme (1) angeordnete Rahmenstege (15) aufweist, wobei der Abstand der Rahmenstege mit dem der Enden der seitlichen Arme (13) der Klemmvorrichtung (9) übereinstimmt.

4. Elektrisches Gerät nach Anspruch 3, dadurch gekennzeichnet, daß die Enden der seitlichen Arme (13) der Klemmvorrichtung (9) Spitzen (16) aufweisen, die dazu vorgesehen sind, sich unter der Einwirkung des Drucks, der infolge des Einsetzens der Anschlußklemme (1) auf die seitlichen Arme (13) ausgeübt wird, in dem Kunststoff der Rahmenstege (15) zu verankern.

5. Elektrisches Gerät nach einem der Ansprüche 3 und 4, dadurch gekennzeichnet, daß die elastische Klemmvorrichtung (9) jeder Anschlußklemme aus einem der Endbereiche einer Verbindungsplatte (10) besteht, die an der entsprechenden Wandung (11) des Gerätes angeordnet ist und daS die Wandung einen vorspringenden Finger (18) aufweist, der an der einer Öffnung zum Einführen eines Endes eines Leiters (3) in die entsprechenden Anschlußklemme (1) gegenüberliegenden Seite vorgesehen ist und der sich durch ein in der Verbindungsplatte (10) vorgesehenes Loch (19) erstreckt.

6. Elektrisches Gerät nach Anspruch 5, dadurch gekennzeichnet, daß der sich durch die Verbindungsplatte (10) erstreckende, vorspringende Finger (18) eine nach innen gekrümmte Form aufweist, deren Hohlraum der entsprechenden Anschlußklemme (1) zugewandt ist.

7. Elektrisches Gerät nach einem der Ansprüche 3 bis 6, dadurch gekennzeichnet, daß die Rahmenstege (15) neben der Öffnung zum Einführen des Endes (3) des Leiters (4) in die Anschlußklemme (1) Randleisten (17) beiderseits der Öffnung aufweisen.
